# FASCICULE DE BREVET EUROPEEN

(11) **EP 0 559 988 B1**
(45) Date de publication et mention de la délivrance du brevet: **06.03.1996**
(21) Numéro de dépôt: 92403341.8
(22) Date de dépôt: 09.12.1992
(51) Int. Cl.: B66B 13/30, E05D 13/00

(54) **Dispositif de fixation d'un patin de guidage de la partie inférieure d'une porte coulissante d'ascenseur**
Einrichtung zum Befestigen eines Führungsschuhs auf dem unteren Teil einer Aufzugsschiebetür
Device for attaching a guide shoe to the lower part of a sliding elevator door

(30) Priorité: 20.12.1991 FR 9115885
(43) Date de publication de la demande: 15.09.1993
(73) Titulaire: OTIS ELEVATOR COMPANY, Farmington, CT 06032 (US)
(72) Inventeur: Taudou, Christophe, F-45500 Gien (FR); Hariot, Stéphane, F-45360 Chatillon-Sur-Loire (FR)
(74) Mandataire: Jolly, Jean-Pierre

(56) Documents cités:
- DE-U- 9 000 302
- US-A- 3 523 390

## Description

La présente invention concerne un dispositif de guidage de la partie inférieure d'une porte coulissante, notamment d'une porte d'ascenseur, selon le préambule de la revendication 1. Elle concerne plus particulièrement un dispositif de guidage qui permette un montage et un démontage faciles et rapides du patin chaque fois qu'il doit être remplacé.

L'état antérieur de la technique ainsi que les problèmes qu'il pose sont exposés ci-après en se référant aux figures 1 et 2 ci-jointes qui représentent respectivement une vue en perspective d'un dispositif de guidage actuellement utilisé, et un patin représenté seul.

Le patin 10 est constitué par un bloc parallélépipédique en matière déformable, par exemple en caoutchouc, qui comporte sur ses faces d'extrémité deux rainures 12,14 définissant chacune dans la face correspondante deux lèvres 16,18.

Le dispositif de la figure 1 comprend une plaque amovible 20 qui est fixée à la partie inférieure d'un panneau de porte 22 au moyen de vis 24. Cette plaque présente une découpe 26 de forme sensiblement en T, comprenant un évidement supérieur rectangulaire 28 de longueur et hauteur respectivement égales ou légèrement supérieures à celles, L et H, du patin 10, et un évidement inférieur rectangulaire 30 de longueur sensiblement égale à la distance l qui sépare les fonds des rainures 12,14 du patin. A la partie supérieure de l'évidement inférieur 30 font saillie vers l'intérieur deux ergots 32,34. La hauteur de l'évidement inférieur 30, sous les ergots, est légèrement inférieure à celle du patin.

Le montage de ce patin s'effectue sur chantier, sans démonter la plaque qui lui sert de support. On introduit d'abord le patin 10 dans l'évidement supérieur 28, les rainures 12,14 étant placées à cheval sur les ergots 32,34. On force alors le patin à franchir l'étranglement formé par les ergots et à passer dans l'évidement inférieur 30. Dans ce mouvement, les fonds des rainures sont déformés élastiquement à mesure qu'ils glissent sur les ergots. Ce mouvement est favorisé par le fait que les ergots présentent des surfaces biseautées 36 sur leur bord supérieur. En position finale représentée sur la figure 1, le patin est reçu dans l'évidement inférieur où, en raison des dimensions relatives précisées ci-dessus, il est fermement maintenu en position : en effet, il ne peut se déplacer ni verticalement, puisqu'il est en butée en haut, contre les ergots, et en bas, contre le bord inférieur 31 de l'évidement inférieur 30, ni horizontalement dans le plan de la plaque 20 puisque les fonds de rainures sont en butée contre les bords verticaux de l'évidement inférieur. Enfin, le patin est immobilisé transversalement par rapport au plan de la plaque grâce aux lèvres 16,18 qui encadrent les bords verticaux de l'évidement inférieur 30.

Pour changer le patin, on doit dévisser la plaque et la retirer du profilé de seuil 38, puis au moyen d'un tournevis, on détache le patin en le faisant repasser dans l'évidement supérieur 28.

Toutefois, dans les portes d'ascenseurs actuelles, les patins ne sont plus fixés sur des plaques amovibles, mais directement sur les panneaux de porte. Le retrait d'un patin usé par la technique susmentionnée serait beaucoup plus long et difficile à effectuer, en raison de l'espace réduit disponible entre le profilé de seuil et le panneau de porte, et aussi en raison des risques de blessures par suite du ripage du tournevis.

La présente invention a pour but de remédier à ces inconvénients et a pour objet un dispositif de guidage selon la partie caractérisante de la revendication 1, qui permette un remplacement facile des patins, sans avoir à démonter aucun élément du panneau de porte.

Des perfectionnements du dispositif de guidage font l'objet des revendications 2 à 4.

Un mode de réalisation de l'invention sera décrit à présent en regard des dessins annexés dans lesquels :
La figure 1 représente une vue partielle en perspective d'un dispositif de guidage classique, le patin étant supposé retiré ;
La figure 2 est une vue en perspective d'un patin qui s'adapte dans le dispositif de la figure 1;
La figure 3 est une vue en perspective d'un dispositif de guidage selon l'invention à l'état monté;
La figure 4 est une vue en coupe suivant la ligne IV-IV de la figure 3; et
La figure 5 est une vue en perspective éclatée du dispositif de la figure 3.

Le dispositif des figures 3 à 5 présentant certains points communs avec celui des figures 1 et 2, déjà décrites, on n'en décrira ci-après en détail que les éléments nouveaux.

On notera une première différence entre le dispositif selon l'invention et celui des figures 1 et 2 :
- le patin 40 n'est pas monté sur une plaque démontable, mais il est fixé directement sur le panneau de porte 42. De façon connue en soi, celle-ci est formée par l'assemblage d'une tôle avant 44 et d'une tôle arrière 46 parallèles. A leur partie inférieure, les tôles se rejoignent pour former une bordure 48 à double épaisseur.

Sur le panneau de porte est percée une découpe 50 en forme de T, comprenant un évidement supérieur 52 entièrement percé à travers la tôle avant 44, et un évidement inférieur 54 percé à travers la double épaisseur de tôles de la bordure 48. Ces deux évidements se raccordent par des épaulements 58.

Une seconde différence entre le dispositif de l'invention et celui de la technique connue décrite précédemment réside dans le fait que, comme le montre la figure 5, il n'y a plus d'ergots au niveau de la zone de raccordement entre les évidements 52 et 54, mais les bords latéraux 56 de l'évidement inférieur 54 se raccordent aux épaulements 58 par des chanfreins 60.

Le patin 40 a une structure analogue à celle du patin connu de la figure 2. En particulier, il présente à ses extrémités deux rainures 12,14 qui définissent chacune deux lèvres 16,18. Les dimensions relatives du patin par rapport à celles des évidements 52,54 sont exactement celles données ci-dessus à propos du mode de réalisation des figures 1 et 2.

Comme précédemment, en position de service, le patin 40 est inséré dans l'évidement inférieur 54, et la bordure 48 munie du patin est montée coulissante dans la rainure 61 d'un profilé de seuil 63.

Pour maintenir le patin contre tout mouvement vers le haut, on utilise selon l'invention un contre-patin 62. Celui-ci est constitué par une pièce profilée qui comprend une branche horizontale 64 et une branche verticale 66, coudée sensiblement à angle droit par rapport à la branche horizontale. Sur la face supérieure de celle-ci est formée une rainure 68 destinée à l'emboîtement du bord supérieur 70 de l'évidement supérieur.

La branche verticale 66 est plate et sensiblement rectangulaire et elle se prolonge vers le bas par une languette d'accrochage 72 moins large, de manière à déterminer sur le bord inférieur de la branche verticale deux épaulements 74. La languette d'accrochage est munie de deux dents latérales 76 pourvues de chanfreins 82 sur leur bord d'attaque.

La languette d'accrochage est susceptible d'être introduite à l'intérieur d'une fente 78 percée dans le patin et ayant une section égale à celle de la languette, au-dessus des dents 76.

La mise en place du patin sera expliquée à présent en regard des figures 3 et 5 : on réalise tout d'abord séparément l'assemblage du patin 40 et du contre-patin 62. Pour cela, on enfonce la languette d'accrochage 72 dans la fente 78 du patin. Les dents 76 pénètrent assez facilement en raison de l'élasticité du patin et également de la prévision des chanfreins 82. Dans la position complètement enfoncée de la languette 72, les épaulements 74 sont en butée sur la face supérieure du patin.

Une fois cet assemblage réalisé, les manipulations ultérieures qui vont être décrites ci-après sont grandement facilitées car le contre-patin offre une bonne prise et permet de guider le patin de façon précise.

En effet, en saisissant le contre-patin par sa branche horizontale 64, on place le patin 40 dans l'évidement supérieur 52, qui comme le montre la figure 3, est accessible puisqu'il se trouve entièrement au-dessus du profilé de seuil 63. Une découpe 80 est prévue sur la partie coudée 86 de la tôle arrière 46 pour ne pas gêner la mise en place du patin. On exerce ensuite une poussée vers le bas sur la branche 64 du contre-patin pour faire passer le patin dans l'évidement inférieur 54, jusqu'à l'amener en butée contre le bord inférieur 86. Enfin, par un léger mouvement de pivotement exercé sur la branche 64, combiné avec un écrasement du patin, on verrouille l'ensemble en emboîtant la rainure 68 du contre-patin sur le bord 70 de l'évidement supérieur.

Le patin se trouve ainsi bloqué contre tout mouvement vers le haut, ainsi que dans les directions horizontale, longitudinale et transversale.

Lorsqu'on veut changer le patin, on effectue les opérations en sens inverse : on appuie sur la branche 64 du contre-patin afin de dégager le bord 70 de l'évidement 52 de la rainure 68, et en même temps, on fait pivoter légèrement ladite branche pour faire passer le contre-patin du côté avant de l'évidement supérieur 52. On exerce alors sur la branche 64 une traction vers le haut. Les dents 76 étant en prise avec le patin, celui-ci est entraîné vers le haut avec le contre-patin, et est amené dans l'évidement supérieur 52. Le patin usé peut alors être dégagé dudit évidement, puis détaché du contre-patin et remplacé par un patin neuf. La remise en place du patin et du contre-patin s'effectue comme précédemment.

Le dispositif selon l'invention permet donc de monter et démonter facilement un patin sur une porte d'ascenseur du type non munie d'une plaque amovible, tout en assurant un verrouillage du patin dans sa position normale de fonctionnement.

Le contre-patin est à la fois le moyen qui permet de verrouiller le patin en position, et l'outil de positionnement du patin.

## Revendications

1. Dispositif de guidage de la partie inférieure d'une porte coulissante d'ascenseur, du type comprenant un patin (40) constitué par un bloc parallélépipédique en matière déformable, par exemple en caoutchouc, pourvu sur ses faces d'extrémité verticales de deux rainures (12,14), et monté coulissant dans un profilé de seuil (63),
ledit dispositif de guidage étant caractérisé par :
- une découpe (50) en T formée à même la partie inférieure du panneau de porte (44) et qui comprend un évidement supérieur (52) de dimensions telles que le patin peut y être inséré et qui communique avec un évidement inférieur (54) de longueur égale à la longueur (1) du patin comprise entre les fonds des rainures (12,14) et dans lequel le patin est glissé de manière que ses rainures chevauchent les bords verticaux (56) de l'évidement inférieur,
- un contre-patin amovible (62) calé dans l'évidement supérieur (52) contre le patin, de manière à immobiliser celui-ci contre tout déplacement vers l'évidement supérieur,
- et des moyens d'accrochage (76) permettant de solidariser le patin avec le contre-patin de manière que lorsque celui-ci est démonté, le patin reste solidaire du contre-patin.

2. Dispositif selon la revendication 1, caractérisé en ce que le contre-patin (62) est constitué par une pièce profilée coudée comprenant une branche horizontale (64) qui présente une rainure longitudinale (68) dans laquelle vient s'emboîter le bord horizontal (70) de l'évidement supérieur (52) et une branche verticale (66) pourvue sur son bord inférieur d'épaulements (74) qui viennent s'appuyer sur la face supérieure du patin.

3. Dispositif selon la revendication 1, caractérisé en ce que les moyens d'accrochage comprennent une languette (72) prolongeant vers le bas la branche verticale du contre-patin, et destinée à pénétrer dans une fente (78) de même largeur percée dans le patin, ladite languette étant munie d'au moins deux dents latérales (76) taillées de manière à pénétrer sans gêne dans la fente, mais qui s'accrochent dans la paroi de fente lorsqu'on veut démonter le contre-patin.

4. Dispositif selon la revendication 1, caractérisé en ce que la fente (78) a une section oblongue égale à celle de la languette (72) , mais légèrement inférieure à celle-ci au niveau des dents, chacune des dents (76) présentant un chanfrein (82) sur son bord d'entrée et un épaulement sur son bord de sortie.

## Claims

1. Apparatus for guiding the lower part of a sliding elevator door, of the type comprising a shoe (40) consisting of a parallelepipedonal block of deformable material, such as rubber, provided on its vertical end faces with two grooves (12, 14) and slidably mounted in a threshold section (63), said guiding apparatus being characterised by:
- a T-shaped cutout (50) formed from the lower part of the door panel (44) itself and comprising an upper recess (52) the dimensions of which are such that the shoe can be inserted therein, which communicates with a lower recess (54) the same length as the length (1) of the shoe contained between the bases of the grooves (12, 14), and wherein the shoe slides so that its grooves straddle the vertical edges (56) of the lower recess,
- a removable counter-shoe (62) wedged in the upper recess (52) against the shoe, so as to immobilise the latter to prevent it moving towards the upper recess,
- and attachment means (76) for fixing the shoe to the counter-shoe so that, when the latter is removed, the shoe remains fixed to the counter-shoe.

2. Apparatus according to claim 1, characterised in that the counter-shoe (62) consists of a bent profiled component comprising a horizontal arm (64) having a longitudinal groove (68) in which the horizontal edge (70) of the upper recess (52) engages and a vertical arm (66) provided, on its lower edge, with shoulders (74) which bear on the upper surface of the shoe.

3. Apparatus according to claim 1, characterised in that the attachment means comprise a tab (72) which forms a downward extension of the vertical arm of the counter-shoe, and which is adapted to engage in a slot (78) of the same width cut out from the shoe, said tab being provided with at least two lateral teeth (76) shaped so as to enter the slot freely, but hooking in the wall of the slot when an attempt is made to remove the counter-shoe.

4. Apparatus according to claim 1, characterised in that the slot (78) has an oblong section equal to that of the tab (72) but slightly smaller than that at the level of the teeth, each of the teeth (76) having a chamfer (82) on its leading edge and a shoulder on its trailing edge.

## Patentansprüche

1. Führungsvorrichtung für den unteren Teil einer Aufzugsschiebetür, mit einem Gleitschuh (40), der aus einem quaderförmigen Block aus verformbarem Material, z. B. Gummi, besteht, der in seinen vertikalen Endseiten zwei Nuten (12, 14) aufweist, und der gleitend in einem Schwellenprofil (63) aufgenommen ist,
gekennzeichnet durch
- einen T-förmigen Ausschnitt (50), der in dem unteren Teil des Türblatts (44) ausgebildet ist und eine obere Aussparung besitzt, deren Abmessungen so sind, daß der Gleitschuh (40) in sie einsetzbar ist, und die mit einer unteren Aussparung (54) in Verbindung steht, deren Länge der Länge (1) des Gleitschuhs zwischen den Böden der Nuten (12, 14) entspricht, und in die der Gleitschuh derart eingeschoben ist, daß seine Nuten die Vertikalränder (56) der unteren Aussparung umgreifen,
- ein unbewegliches Gegenstück (62), das gegen den Gleitschuh in der oberen Aussparung derart verkeilt ist, daß der Gleitschuh gegen eine Verlagerung in Richtung der oberen Aussparung festgesetzt wird, und
- Rastmittel (76), die es ergmöglichen, den Führungsschuh mit dem Gegenstuck derart zu vereinen, daß, wenn letzteres abmontiert wird, der Gleitschuh mit dem Gegenstück vereint bleibt.

2. Vorrichtung nach Anspruch 1, dadurch gekennzeichnet, daß das Gegenstück (62) durch ein Winkelprofilstück gebildet wird, welches einen horizontalen Schenkel (64) mit einer Längsnut (68), in der der horizontale Rand (70) der oberen Aussparung (52) aufgenommen wird, und einen vertikalen Schenkel (66) aufweist, der an seinem unteren Rand mit Schultern (64) versehen ist, die zur Anlage an der Oberseite des Gleitschuhs gelangen.

3. Vorrichtung nach Anspruch 1, dadurch gekennzeichnet, daß die Befestigungsmittel eine Zunge (72) aufweisen, die den vertikalen Schenkel des Gegenstücks nach unten verlängert und dazu dient, in einen in dem Führungsschuh mit gleicher Größe ausgebildeten Schlitz (78) einzutreten, wobei die Zunge mit mindestens zwei seitlichen Nasen (76) ausgestattet ist, die so geformt sind, daß sie ungehindert in den Schlitz eindringen, sich jedoch in der Wand des Schlitzes verhaken, wenn man das Gegenstück abmontieren will.

4. Vorrichtung nach Anspruch 1, dadurch gekennzeichnet, daß der Schlitz (78) einen Längs-Querschnitt aufweist, welcher demjenigen der Zunge (72) entspricht, der in der Höhe der Nasen jedoch gegenüber letzteren etwas geringer ist, wobei jede der Nasen (76) an ihrem Eintrittsrand eine Abfasung (82) und an ihrem Austrittsrand eine Schulter aufweist.
